# EUROPÄISCHE PATENTSCHRIFT

(11) **EP 3 681 724 B1**
(45) Veröffentlichungstag und Bekanntmachung des Hinweises auf die Patenterteilung: **29.05.2024**
(21) Anmeldenummer: 18728586.1
(22) Anmeldetag: 28.05.2018
(51) Int. Cl.: B41J 3/407, B41J 3/54, B41J 11/00

(54) **DIREKTDRUCKMASCHINE ZUM AUFBRINGEN EINER DRUCKSCHICHT AUF BEHÄLTER**
DIRECT PRINTER FOR APPLYING A PRINTED LAYER TO CONTAINERS
MACHINE D'IMPRESSION DIRECTE POUR L'APPLICATION D'UNE COUCHE D'IMPRESSION SUR DES RÉCIPIENTS

(30) Priorität: 04.09.2017 DE 102017215433
(43) Veröffentlichungstag der Anmeldung: 22.07.2020
(73) Patentinhaber: Krones AG, 93073 Neutraubling (DE)
(72) Erfinder: GERTLOWSKI, Georg, 93073 Neutraubling (DE)
(74) Vertreter: Grünecker Patent- und Rechtsanwälte PartG mbB
(86) Internationale Anmeldenummer: PCT/EP2018/063930
(87) Internationale Veröffentlichungsnummer: WO 2019/042600

(56) Entgegenhaltungen:
- EP-A1- 2 860 036
- DE-A1-102014 206 730
- DE-A1-102015 215 224
- US-A- 5 144 330

## Beschreibung

Die vorliegende Erfindung betrifft eine Direktdruckmaschine zum Aufbringen von einer Druckschicht auf einen Behälter gemäß Ansprüchen 1 und 8 sowie ein Direktdruckverfahren zum Aufbringen einer Druckschicht auf einen Behälter gemäß Anspruch 12.

### Stand der Technik

Direktdruckverfahren zum Bedrucken von Behältern sind aus dem Stand der Technik über einen weiten Bereich der Auflösung bekannt.

So schlägt insbesondere die EP 2 089 234 B1 ein Direktdruckverfahren vor, bei dem eine Grundierung auf den Behälter aufgebracht wird, bevor dieser mit einem Druckbild versehen wird. Hieraus ist bekannt, dass Tintentropfen mit einer Auflösung von 200 bis 1200 Tropfen/Zoll (dpi) und auch unterschiedlichen Tropfengrößen auf der Oberfläche des Behälters aufgebracht werden können, um beispielsweise eine Grundierung oder zumindest einen Teil des Druckbildes zu bilden. Das bekannte Verfahre erlaubt zwar grundsätzlich das Aufbringen einer Grundierung und das anschließende Aufbringen eines Druckbildes, jedoch kann aufgrund der nutzbaren Auflösungen von maximal 1.200 dpi und einer Tropfengröße von 10 bis 200 µm nicht über die gesamte Oberfläche des Behälters sichergestellt werden, dass die aufgebrachte Druckschicht bzw. Grundierung eben oder annähernd eben ist. Durch solche Unebenheiten kann es bei dem anschließenden Aufbringen eines Druckbildes zum Zerfließen der Drucktinte entsprechend des durch die Grundierung erzeugten Reliefs kommen und die Druckqualität damit vermindert werden.

Die DE 10 2014 206 730 A1 beschreibt eine Vorrichtung und ein Verfahren zum Tintenstrahldruck auf Behälter. Demnach werden Behälter in an einem Behältertisch umlaufenden Halterungen entlang wenigstens einer Tintenstrahldruckstation mit mehreren Druckköpfen transportiert, die in Umlaufrichtung hintereinander liegend ausgebildet sind. Ferner drehen sich die Behälter derart, dass sich teilumfängliche Wandsegmente der Seitenwand der Behälter vor wenigstens einem jeweils zugeordneten Druckkopf entgegen der Umlaufrichtung des Behältertisches drehen. Die Druccköpfe werden derart aktiviert, dass auf den teilumfänglichen Wandsegmenten Teilaufdrucke erzeugt werden, die sich zu einem Druckbild ergänzen. Dadurch können qualitativ hochwertige Teilaufdrucke zu einem vollumfänglichen Druckbild bei hoher Maschinenleistung kombiniert werden.

Die EP 2 860 036 A1 betrifft eine Druckeinrichtung zur Bedruckung einer Umfangsoberfläche eines Gegenstands, mit wenigstens zwei Druckköpfen, die jeweils wenigstens eine Reihenanordnung von Farbdosierelementen, insbesondere Farbdüsen, aufweisen, die jeweils für eine individuelle vorgebbare Abgabe von Farbe auf den Gegenstand ausgebildet sind. Es ist vorgesehen, dass wenigstens einer der Druckköpfe beweglich längs einer Erstreckungsachse der Farbdosierelemente an einem Druckkopfträger angeordnet ist und dass dem beweglich gelagerten Drucckopf eine elektrisch ansteuerbare Einstelleinrichtung für eine Einstellung einer Relativposition gegenüber dem wenigstens einen weiteren Druckkopf zugeordnet ist.

Die DE 10 2014 206730 A1 offenbart ein Schrägstellen von Druckköpfen in einer Vorrichtung zum Bedrucken von Behältern mittels Tintenstrahl. Mit dieser Anordnung lässt sich die Druckauflösung gegenüber einzelnen orthogonal positionierten Düsenfeldern verbessern.

Die DE 10 2015 215224 A1 beschreibt ein Verfahren, bei dem zum Steigern der Druckauflösung zunächst ein Behälter im gesamten Druckbereich bedruckt wird. Danach wird der Direktdruckkopf mittels einer Verschiebeeinheit um einen halben Abstand entlang der Düsenreihen verschoben, und anschließend wird der Behälter im gesamten Druckbereich erneut bedruckt.

### Aufgabe

Ausgehend vom bekannten Stand der Technik besteht die zu lösende technische Aufgabe somit darin, Direktdruckverfahren und Direktdruckmaschinen zum Bedrucken von Behältern hinsichtlich der Qualität der Druckbilder zu verbessern.

### Lösung

Diese Aufgabe wird durch die Direktdruckmaschinen zum Aufbringen einer Druckschicht auf Behälter gemäß Anspruch 1 bzw. Anspruch 8 und das Direktdruckverfahren zum Aufbringen einer Druckschicht auf einen Behälter gemäß Anspruch 12 gelöst. Vorteilhafte Weiterbildungen der Erfindung sind in den Unteransprüchen erfasst.

Die erfindungsgemäße Direktdruckmaschine umfasst das technische Merkmal, dass der Druckkopf so ausgerichtet ist, dass die Düsenreihen mit einer Ebene senkrecht zur Transportrichtung der Behälter einen Winkel größer als 0° einschließen. Dies bedeutet anschaulich, dass der Druckkopf bezüglich des Behälters in Transportrichtung schräg gestellt ist. Dadurch vermindert sich der Abstand der einzelnen Düsen der Düsenreihen zumindest in vertikaler Richtung, sodass die Pixeldichte in dieser Richtung über die Ausgangspixeldichte des Druckkopfes hinaus erhöht werden kann. Abhängig vom Anstellwinkel kann so zumindest in vertikaler Richtung beispielsweise die doppelte Tintentropfendichte erzielt werden. Damit kann bei Aufbringen der Druckschicht eine deutlich gleichmäßigere Schicht erzeugt werden, sodass eine auf die Druckschicht später aufgebrachte Farbschicht ebener und damit qualitativ hochwertiger erzeugt werden kann. Dabei ist unter "Druckschicht" jegliche mit einem Druckmodul einer Direktdruckmaschine auf die Oberfläche eines Behälters aufgebrachte Schicht zu verstehen. Darunter fallen insbesondere farbige Schichten (beispielsweise Gelb, Rot oder Blau), aber auch funktionale Schichten, wie beispielsweise Grundierungen, die auf den Behälter aufgebracht werden, bevor das eigentliche Druckmotiv aufgebracht wird. Diese Grundierung kann zwar bereits Teil des Bildes sein (sie kann beispielsweise Weiß sein oder bestimmte andere optische Eigenschaften bewirken oder aber auch eine beliebige Farbe haben), muss dies jedoch nicht. Die Grundierung kann auch als transparente Schicht oder zumindest als teil-transparente Schicht ausgebildet sein und z.B. die Hafteigenschaften der darauf aufzubringenden Farbschichten für das Druckbild beeinflussen. So kann die Grundierung beispielsweise aus einem Material bestehen, das die Oberflächenspannung verglichen mit der eigentlichen Oberfläche des Behälters reduziert oder erhöht, was für die Benetzung mit den eigentlichen Drucktinten von Vorteil sein kann.

Dass die Düsenreihen mit einer senkrecht auf der Transportrichtung stehenden Ebene einen Winkel einschließen, der größer als 0° ist, ist dabei nicht so zu verstehen, dass es sich um willkürliche Fehlstellungen beispielsweise aufgrund einer nicht vollständig exakten Ausrichtung eines anderweitig vertikal angeordneten Druckmoduls (die Düsenreihen verlaufen planmäßig parallel zu der Ebene senkrecht auf der Transportrichtung), sondern um absichtliche Schrägstellungen handelt. Diese werden daher in der Regel größer, sogar deutlich größer sein als die beim vertikalen Ausrichten akzeptablen Fehlertoleranzen und bewegen sich im Bereich von einigen Grad, insbesondere 5° bis 30°.

In einer Ausführungsform ist vorgesehen, dass die Düsenreihen in einer Ebene im Druckkopf angeordnet sind, die senkrecht auf der Transportebene steht. Dies bedeutet, dass der Druckkopf nicht in Richtung der Transportebene bzw. in Richtung eines in der Transportebene transportierten Behälters verkippt ist, sondern gerade steht. Verzerrungen des Druckbildes können so vermieden werden.

In einer weiteren Ausführungsform ist vorgesehen, dass der Druckkopf eine Normalauflösung von 1200 dpi aufweist. Dabei bedeutet die Normalauflösung, dass dies die Auflösung ist, die auf ein ebenes Substrat bei senkrechtem Auftreffen der Tintentropfen erreicht werden kann. Dadurch, dass der Druckkopf schräg gestellt wird und somit die Auflösung auf dem Substrat zumindest in vertikaler Richtung erhöht werden kann, kann eine noch höhere Auflösung als die 1200 dpi, insbesondere 1440 dpi, erreicht werden, was für die aufgebrachte Druckschicht eine noch gleichmäßigere Verteilung auf der Oberfläche des Behälters bedeutet.

Es kann ferner vorgesehen sein, dass die Druckmaschine zwei in Transportrichtung nacheinander angeordneter Druckköpfe umfasst, die senkrecht zur Transportebene zueinander versetzt sind und jeweils eine Normalauflösung von 600 dpi aufweisen, wobei beide Druckköpfe wenigstens zwei Düsenreihen umfassen und so ausgerichtet sind, dass die Düsenreihen mit der Ebene senkrecht zur Transportrichtung der Behälter einen Winkel größer als 0° einschließen. Durch den vertikalen Versatz der beiden Druckköpfe zueinander und die gleichzeitige Schrägstellung gemäß der Erfindung kann ein geeigneter Versatz der von den Druckköpfen ausgebrachten Tintentropfen erzielt werden, sodass selbst mit der vergleichsweise geringen Auflösung von 600 dpi/Druckkopf eine Tintentropfendichte auf der Oberfläche des Behälters erreicht werden kann, die deutlich größer als die Summe der Tintentropfendichten der einzelnen Druckköpfe ist, beispielsweise deutlich größer als 1200 dpi, sodass eine möglichst ebene Schicht aufgebracht wird.

In einer Weiterbildung dieser Ausführungsform sind die Druckköpfe um eine Strecke h zueinander versetzt, die dem halben Abstand zweier benachbarter Düsen einer Düsenreihe in Richtung der Flächennormalen der Transportebene entspricht. Das bedeutet, dass die Tintentropfen des zweiten Druckkopfes gerade in den Zwischenräumen der Tintentropfen des ersten Druckkopfes auf der Oberfläche des Behälters aufgebracht werden. Damit kann eine möglichst gleichmäßige Druckschicht erzeugt werden, was das Aufbringen der nachfolgenden Druckschichten erleichtert und zu einem verbesserten Druckbild führt.

Ferner können der oder die Druckköpfe so ausgebildet sein, dass sie Tintentropfen mit einem Durchmesser von 10 bis 50 µm ausbringen können. Der Durchmesser der Tintentropfen bezieht sich dabei auf die Abmessungen eines Tintentropfens bei Normaldruck und Zimmertemperatur im Kräftegleichgewicht, also ohne in Summe auf den Tintentropfen einwirkende Kräfte.

Darüber hinaus kann vorgesehen sein, dass in Ausführungsformen mit zwei Druckköpfen einer der Druckköpfe zum Ausbringen von Tintentropfen mit einem kleineren Durchmesser als der andere Druckkopf ausgebildet ist. So lassen sich Ausführungsformen realisieren, bei denen die Lücken zwischen den verhältnismäßig großen Tintentropfen durch die kleineren Tintentropfen ausgefüllt und somit eine möglichst ebene Oberfläche erzeugt werden kann.

Eine andere erfindungsgemäße Direktdruckmaschine zum Aufbringen einer Druckschicht auf Behälter weist das technische Merkmal auf, dass die Druckköpfe senkrecht zur Transportebene um eine Strecke h zueinander versetzt angeordnet sind, die kleiner ist als der Abstand zweier benachbarter Düsen in der Düsenreihe. Die Tintentropfendichte kann so in dieser Richtung (also senkrecht zur Transportebene der Behälter) verdoppelt werden. So kann eine möglichst gleichmäßige Druckschicht aufgebracht werden, was die Qualität von auf diese Druckschicht aufgebrachten Druckbildern verbessern kann.

Ferner kann vorgesehen sein, dass die Strecke h gleich der Hälfte des Abstandes zweier benachbarter Düsen in einer Düsenreihe ist.

Weiterhin kann einer der Druckköpfe zum Ausbringen von Tintentropfen mit einem kleineren Durchmesser als der andere Druckkopf ausgebildet sein. Treffen die Tintentropfen des Drucckopfes zum Ausbringen kleinerer Tintentropfen genau in die Lücken zwischen den Tintentropfen des anderen Druckkopfes, kann eine gleichmäßige Druckschicht erzielt werden, da die kleineren Tintentropfen die Lücken füllen.

Es kann ferner vorgesehen sein, dass die Druckköpfe eine Normal-Auflösung von 720 dpi und/oder wenigstens vier Düsenreihen aufweisen. Die mit solchen Druckköpfen erreichbaren maximalen Auflösungen zeigen gute Ergebnisse hinsichtlich der Homogenität der aufgebrachten Druckschicht und verbessern somit die Voraussetzungen für darauf aufzubringende Druckbilder oder weitere Druckschichten.

Ferner ist vorgesehen, dass bei jeder der bisher beschriebenen Direktdruckmaschinen jedem Druckkopf eine Verstelleinrichtung zugeordnet und diese ausgebildet ist, die relative Lage des Druckkopfes zur Transportebene zu verändern. Dabei ist insbesondere an eine Veränderung der Lage senkrecht zur Transportrichtung und eine Veränderung des von einer Ebene senkrecht zur Transportrichtung und den Düsenreihen eingeschlossenen Winkels gedacht. So können die Einstellungen der Druckköpfe an die Anforderungen der Druckschicht für die Behälter beispielsweise abhängig von der Behältersorte oder dem zu erzielenden Qualitätsgrad angepasst werden.

Das erfindungsgemäße Verfahren zum Bedrucken von Behältern umfasst die Merkmale, dass die Behälter in einer Direktdruckmaschine gemäß einer der vorangegangenen Ausführungsformen entlang einer, eine Transportebene definierende Transportstrecke transportiert werden und während des Transports mit der Druckschicht ausgestattet werden.

Dabei bedeutet "während des Transports" nicht zwingend, dass die Behälter während des Druckvorgangs eine Bewegung entlang einer Transportrichtung in der Transporteinrichtung erfahren. Die Behälter können auch relativ zu den Druckköpfen während des Druckvorgangs stillstehen oder zumindest eine Rotation erfahren.

In einer Ausführungsform des Verfahrens ist vorgesehen, dass die auf den Behälter aufgebrachten Tintentropfen bei Normaltemperatur und Normaldruck ein Volumen von 3 bis 30 pl und/oder einen Durchmesser von 10 bis 50 µm und/oder einen Abstand der Mittelpunkte nach Aufbringen auf den Behälter von 15 bis 20 µm, bevorzugt 17,5 µm, aufweisen.

In einer weiteren Ausführungsform erfolgt die Ausrichtung der Druckköpfe relativ zur Transportebene mittels einer Verstelleinrichtung auf einen vorgegebenen Wert. Eine Anpassung der Druckköpfe an unterschiedliche Anforderungen ist so möglich.

### Kurze Beschreibung der Figuren

- Fig. 1a + b: schematische Darstellung einer bekannten Anordnung eines Druckkopfes (Fig. 1a) und eines Druckkopfes gemäß der Erfindung (Fig. 1b);
- Fig. 2a - c: schematische Darstellung einer Ausführungsform der Erfindung mit zwei Druccköpfen und verschiedene Tintentropfenverteilungen;
- Fig. 3: schematische Darstellung einer weiteren Ausführungsform mit zwei Druckköpfen.

### Ausführliche Beschreibung

In Fig. 1a ist eine Anordnung eines Behälters 30 auf einer Transportstrecke 31 dargestellt. Der Behälter 30 wird entlang des dargestellten Pfeils 32 transportiert. Die hier dargestellte Transportstrecke ist beispielhaft als Transportband dargestellt, auf dem die Behälter 30 transportiert werden. Ein solcher Transport ist nicht zwingend. Alternativ kann bekanntermaßen auch ein Transport im Neck-Handling oder auf einem Stand- bzw. Drehteller in Verbindung mit einer Zentriereinrichtung erfolgen. Sämtliche dieser Ausführungsformen für den Transport der Behälter sind aus dem Stand der Technik bereits bekannt und können zusammen mit der hier beschriebenen Erfindung verwendet werden.

Es versteht sich auch, dass jeder dieser speziellen Ausführungen für den Transport eine "Transportebene" zugeordnet werden kann, in der die Behälter transportiert werden. Diese muss nicht mit einem Bereich der Transporteinrichtung zusammenfallen oder explizit durch diesen definiert werden. Grundsätzlich kann beispielsweise jede Ebene, die senkrecht zur Längsachse eines in der Transporteinrichtung transportierten Behälters verläuft, als Transportebene des Behälters angesehen werden. Dabei erstreckt sich die Längsachse des Behälters üblicherweise vom Boden des Behälters zur Öffnung und entspricht insbesondere im Falle rotationssymmetrischer oder im Wesentlichen rotationssymmetrischer Behälter deren Symmetrieachse.

Im Stand der Technik wird ein Druckkopf 1 in der Direktdruckmaschine (die hier nicht vollständig dargestellt ist) so angeordnet, dass die einzelnen Düsen der Düsenreihen 11 und 12 in Richtung der Oberfläche eines an dem Druckkopf vorbeigeführten Behälters zeigen. Die einzelnen Druckdüsen der Düsenreihen 11 und 12 können dann, wie hier gestrichelt dargestellt, Tintentropfen ausbringen und diese auf die Oberfläche des Behälters applizieren. So kann ein Druckbild oder eine Beschichtung der Behälteroberfläche erfolgen. Diverse Drucktinten (insbesondere mit verschiedenen Farben) und funktionelle Stoffe, die bei Normalbedingungen (Druck, Temperatur etc.) als Flüssigkeiten vorliegen und auf die Oberfläche des Behälters appliziert werden können, sind aus dem Stand der Technik bereits bekannt.

Im Stand der Technik sind die Düsenreihen 11 und 12 zusammen mit dem Druckkopf 1 derart angeordnet, dass die Düsenreihen 11 und 12 bzw. eine gedachte Verbindungslinie der einzelnen Düsen jeder Düsenreihe parallel zu einer Ebene 33 verlaufen, die ihrerseits senkrecht auf der Transportrichtung der Behälter steht. Damit ist die maximale Auflösung in senkrechter Richtung ausgehend von der Transportebene, also in Richtung der Flächennormalen n₁, für ein appliziertes Druckbild gleich der Auflösung des Druckkopfes in dieser Richtung, ist also gegeben durch den Abstand der einzelnen Düsen in den Düsenreihen in Richtung n₁.

Im Gegensatz dazu zeigt die Fig. 1b eine Ausführungsform einer Direktdruckmaschine (hier zumindest die Transporteinrichtung 131 und ein Druckkopf 101) gemäß der Erfindung. Die Eigenschaften der Transporteinrichtung sind gegenüber denen in Fig. 1a unverändert. Jedoch ist der Druckkopf 101 verglichen mit der Fig. 1a derart angeordnet, dass die Düsenreihen 111 und 112 mit der Ebene 133 einen Winkel α einschließen und nicht, wie in Fig. 1 dargestellt, parallel dazu verlaufen. Dadurch reduziert sich in der Richtung der Flächennormalen n₁ der Transportebene der Abstand benachbarter Düsen einer Düsenreihe, sodass die Bildauflösung bzw. die Dichte, mit der Tintentropfen in dieser Richtung ausgebracht werden können, vergrößert werden kann.

Insbesondere kann der Winkel in einem Bereich zwischen 5° und 30° liegen, was bei gängigen Druckköpfen mit einer maximalen Auflösung von 1200 dpi eine Steigerung auf mindestens 1400 dpi ermöglicht und damit eine um 1/6 höhere Tintentropfdichte, womit eine deutlich ebenmäßigere Druckschicht aufgebracht werden kann.

Wenn auch hier nicht dargestellt, muss die Ebene der Düsenreihen, die mit 113 bezeichnet ist, nicht senkrecht auf der durch die Transporteinrichtung 131 definierten Transportebene stehen (also nicht parallel zu n₁ verlaufen). Der Druckkopf kann also in einigen Ausführungsformen auch gegen die Transportebene geneigt sein, beispielsweise in Fällen, in denen der Halsbereich des Behälters bedruckt werden soll. Ebenso können Verfahren vorgesehen sein, bei denen der Druckkopf entlang der Kontur des Behälters bewegt wird und zwischen einer Stellung, in der die Düsenreihen in der Ebene 113 senkrecht auf der Transportebene stehen, und einer Stellung, in der die Ebene 113 mit den darin angeordneten Düsenreihen einen Winkel kleiner als 90° mit der Transportebene einschließen. Solche Bewegungen lassen den Winkel α bezüglich der senkrecht auf der Transportebene stehenden Ebene 133 invariant, sodass die erhöhte Dichte der Tintentropfen senkrecht zur Transportebene beibehalten werden kann.

Auch wenn hier nicht explizit dargestellt, können eine oder mehrere Verstelleinrichtungen vorgesehen sein, die ein Verstellen der Ausrichtung des Druckkopfes als Ganzes oder zumindest eine Verstellung der Ausrichtung der Düsenreihen bewirken können, sodass der Winkel α zur Ebene 133 verändert wird. Bei diesen Verstelleinrichtungen kann es sich um Stellantriebe oder Ähnliches handeln, die mit einer Steuereinheit, wie einem Computer, verbunden sind, auf dem ein Steuerungsprogramm läuft, was entweder auf Eingabe des Nutzers und/oder basierend auf dem zu bedruckenden Behälter diese Einstellungen vornimmt und die Verstelleinrichtung entsprechend ansteuert.

Fig. 2a - c zeigen eine Ausführungsform der Erfindung, bei der zwei Druckköpfe entsprechend der in Fig. 1b beschriebenen Ausführungsform in der Druckmaschine vorgesehen sind. Ein Behälter 130 in einer Transportstrecke 131, wie sie bereits beschrieben wurde, passiert entlang der Transportrichtung 132 zuerst den Druckkopf 201 und anschließend den Druckkopf 202. Beide können entweder unter demselben Winkel bezüglich der Ebene senkrecht auf der Transportrichtung schräg angeordnete Düsenreihen aufweisen (beispielsweise 25°) oder die Winkel können sich unterscheiden.

Zusätzlich sind die Druckköpfe 201 und 202 senkrecht zur Transportebene, also parallel zur Flächennormalen n₁, zueinander versetzt. Dies ist ebenfalls in Fig. 2a dargestellt. Der Höhenversatz beträgt h und kann bevorzugt einen Bruchteil des Versatzes zweier Düsen benachbarter Düsenreihen entlang der Normalen n₁ ein. So kann abhängig von der Wahl der Höhendifferenz h der vertikale Abstand der Düsen der Düsenköpfe so eingestellt werden, dass die Dichte der Tintentropfen, die schließlich die Druckschicht auf dem Behälter bilden, weiter erhöht wird. Insbesondere ist diese Ausführungsform vorteilhaft, wenn die einzelnen Druckköpfe 201 und 202 nur eine vergleichsweise geringe Auflösung, beispielsweise 600 dpi, besitzen. Mit dieser Ausführungsform kann dann die sich ergebende Dichte an Tintentropfen in Richtung der Normalen n₁ auf über 1200 dpi gesteigert werden.

Analog zur in Fig. 1b beschriebenen Ausführungsform ist jedem der Druckköpfe eine Verstelleinrichtung zugeordnet, wobei diese bevorzugt nicht nur ausgebildet ist, den Winkel der Düsenreihen zu der senkrecht auf der Transportrichtung stehenden Ebene zu verändern, sondern zusätzlich die Höhendifferenz h zu beeinflussen. Analog zur Fig. 1b kann hierzu eine entsprechende Steuereinheit, beispielsweise ein Computer, mit einem oder mehreren Servoantrieben pro Druckmodul in Verbindung stehen und eine entsprechende Steuerung bewirken.

Die Fig. 2b und 2c zeigen Ausführungsformen von Tintentropfenverteilungen auf der bedruckten Oberfläche eines Behälters, wie sie mit den Druckköpfen gemäß Fig. 2a erzeugt werden können.

In Fig. 2b ist ein Behälter mit dem Druckbild 250 dargestellt, wobei ein Ausschnitt 251 in schematisch vergrößerter Form gezeigt wird. Zwischen zwei Tintentropfreihen 211 und 212, die von demselben Druckkopf auf den Behälter aufgebracht wurden, ist eine weitere, leicht versetzte Reihe Tintentropfen 221 zu erkennen. Diese wurde von dem zweiten Druckkopf aufgebracht.

In der in Fig. 2b dargestellten Ausführungsform bringen die Druckköpfe 201 und 202 gleich gro-βe Tintentropfen aus, die beispielsweise alle einen Durchmesser von 10 - 50 µm aufweisen.

Alternativ dazu ist in der Ausführungsform gemäß Fig. 2c ebenfalls ein Ausschnitt 252 eines Druckbildes 250 bzw. einer Druckschicht 250 auf der Oberfläche eines Behälters 130 dargestellt. Hier sind jedoch die Größen der Tintentropfen der unterschiedlichen Druckköpfe verschieden. Während die Tintentropfen der Tintentropfenreihen 211, 212 denselben Durchmesser aufweisen (beispielsweise 50 µm) und mit demselben Druckkopf aufgebracht wurden, weisen die Tintentropfen der Tintentropfenreihe 221 einen kleineren Durchmesser auf und sind zusätzlich in den Lücken zwischen den einzelnen Tintentropfen der Tintentropfenreihen 211 und 212 angeordnet. Die Größe dieser Tintentropfen kann beispielsweise nur 10 µm betragen.

Bevorzugt sind die Tintentropfen der Tintentropfenreihe 221 so auf die Oberfläche des Behälters aufgebracht, dass die Verbindungslinien des Mittelpunktes eines solchen Tintentropfens mit den Mittelpunkten der direkt benachbarten Tintentropfen aus den Tintentropfenreihen 211 und 212 einen Winkel von genau 60° einschließen, sodass der Tintentropfen der Tintentropfenreihe 221 exakt in die Lücke zwischen den Tintentropfen der Tintentropfenriehe 211 und der Tintentropfen der Tintentropfenreihe 212 positioniert sind.

Grundsätzlich sind die bisher beschriebenen und nachfolgenden Beispiele für die Größe der Tintentropfen nicht beschränkend zu verstehen. So können die Tintentropfen grundsätzlich eine Größe von 10 - 50 µm aufweisen. Darüber hinaus können sie ein Volumen unter Normalbedingungen (Normaltemperatur und Normaldruck) von 3 - 30 pl besitzen und auf der Oberfläche der Behälter können die Mittelpunkte der Tintentropfen einen Abstand zueinander von beispielsweise 15 - 20 µm, bevorzugt 17,5 µm, aufweisen. Diese Ausführungen gelten auch für die Beschreibungen der sich anschließenden Ausführungsformen.

Fig. 3 zeigt eine weitere Ausführungsform, in der ebenfalls zwei Druckköpfe 301 und 302 in Transportrichtung der Behälter 130 nacheinander angeordnet sind, sodass der Behälter 130 diese beim Transport in Richtung 132 nacheinander passiert. In dieser Ausführungsform sind die Düsenreihen so angeordnet, dass sie parallel zu der Flächennormalen der Transportebene, hier mit n₁ bezeichnet, verlaufen. jedoch sind, wie ebenfalls in Fig. 3 dargestellt, die Druckköpfe beabstandet in Richtung der Flächennormalen n₁, sodass zwei zueinander korrespondierende Düsen aus den beiden Druckköpfen (beispielsweise die jeweils erste Düse der Düsenreihe), einen Abstand h in Richtung der Flächennormalen n₁ aufweisen, der kleiner ist als der Abstand zwischen zwei unmittelbar benachbarten Düsen einer Düsenreihe des Druckkopfes. Bevorzugt ist dieser Abstand genau halb so groß wie der Abstand zweier benachbarter Düsen einer Düsenreihe, sodass die Tintentropfen, die vom in Transportrichtung des Behälters 130 zweiten Drucckopf 302 ausgebracht werden, genau in die Lücken zwischen den Tintentropfen des ersten Druckkopfes 301 gelangen.

So kann die Tintentropfendichte prinzipiell verdoppelt werden. Hier können insbesondere Druccköpfe mit einer dpi-Anzahl in Richtung der Flächennormalen n₁ von 720 dpi zum Einsatz kommen, sodass die Gesamtdichte auf 1440 dpi erhöht werden kann.

Auch hier ist eine nicht weiter dargestellte Verstelleinrichtung vorgesehen, die beispielsweise in Form eines oder mehrerer Servomotoren ausgebildet ist und den Abstand h der Druccköpfe zueinander verstellen kann, indem entweder nur einer oder beide Druckköpfe bewegt werden.

Während obige Beschreibung von allgemeinen Tinten ausging, sind Realisierungen bevorzugt, bei denen UV-härtbare Tinten zum Einsatz kommen. Dabei handelt es sich um bei der Bedruckung von Behältern bereits verwendete, gängige Tinten. Diese Härten bei Bestrahlung mit UV-Licht aus geeigneten Quellen aus und weisen sehr gute Hafteigenschaften bezüglich PET auf. Da die vorliegende Erfindung auch insbesondere in Verbindung mit auf PET basierenden Behältern eingesetzt werden kann, können so gute Ergebnisse erzielt werden.

Die Messung der für die Tintentropfen angegebenen Parameter, insbesondere Tropfengröße, Volumen, Durchmesser, Kontaktwinkel auf der Oberfläche des Behälters kann ferner mit einem von der Firma KRÜSS erhältlichen Drop Shape Analyzer DSA30 Micro durchgeführt werden. Dazu kann ein Testkörper mit einer transparenten PET-Folie ausgestattet werden, die beispielsweise 25-50µm dick ist. Die Folie kann die Form eines Etiketts aufweisen und beispielsweise mittels Klebestreifen am Behälter fixiert werden.

Der so präparierte Testkörper wird dann mit einem Testdruck versehen, wobei bevorzugt nur jede fünfte oder jede zehnte Druckdüse eines Druckkopfes verwendet wird, sodass sich möglichst isolierte Tintentropfen auf dem Testkörper bzw. der Folie ergeben. Die Folie wird anschlie-βen vom Testkörper entfernt und mit dem Drop Shape Analyzer DSA30 analysiert, womit eine Höhen-, Weiten-, Durchmesser- und Kontaktwinkelmessung erreicht werden kann.

Um mögliche Abweichungen im Rahmen der Betriebstoleranz der Druckköpfe bei der Messung zu kompensieren, können solche Tests mehrfach, wenigstens 30 mal, bevorzugt 300 mal durchgeführt werden und durch anschließende Anwendung einer Normalverteilung oder anderer statistischen Verfahren der Mittelwert der für die Tintentropfen jeweils relevanten Parameter und eventuelle Abweichungen (insbesondere Standardabweichungen) ermittelt werden.

Alternativ zum Anbringen einer Folie auf einen Testbehälter kann auch ein aus PET bestehender Behälter verwendet werden, der nach dem Bedrucken zerschnitten wird und von dem ein bedrucktes Stück zur Messung entsprechend dem oben beschriebenen Verfahren weiterverwendet wird.

Da auch Vorbehandlungen des Behälters und Nachbehandlungen des bedruckten Behälters Eigenschaften der Tintentropfen beeinflussen können, kann bevorzugt ein Testbehälter verwendet werden, der entsprechend der angestrebten Produktion vorbehandelt wird und nach der Bedruckung und vor dem Vermessen/Analysieren entsprechend der angestrebten Produktion nachbehandelt wird.

Für die Messung des Volumens eines Tintentropfens kann vorteilhaft über Wiegen erfolgen. Dabei wird ein Testsubstrat bekannter Masse mit beispielsweise 10000 oder 100000 Tintentropfen ausgestattet und das so bedruckte Testsubstrat anschließend gewogen. Aus der Massendifferenz kann zunächst die Masse der Tintentropfen insgesamt und damit die durchschnittliche Masse eines Tintentropfens ermittelt werden. Aus diesem Wert kann mithilfe der bekannten Dichte der Tintentropfen beispielweise bei Zimmertemperatur und Normaldruck das Volumen eines einzelnen Tintentropfens berechnet werden.

## Patentansprüche

1. Direktdruckmaschine zum Aufbringen einer Druckschicht auf Behälter (130) in der getränkeverarbeitenden Industrie, mit wenigstens einem Druckkopf (101), der wenigstens zwei Düsenreihen (111, 112) zum Ausbringen von Tintentropfen auf eine Oberfläche eines Behälters umfasst, wobei der Druckkopf so ausgerichtet ist, dass die Düsenreihen mit einer Ebene (133) senkrecht zur Transportrichtung (132) der Behälter einen Winkel größer als 0° einschließen, wobei jedem Druckkopf (301, 302) eine Verstelleinrichtung zugeordnet ist, die ausgebildet ist, die relative Lage des Druckkopfes zur Transportebene zu verändern.

2. Direktdruckmaschine nach Anspruch 1, wobei eine Ebene, in der die Düsenreihen (111, 112) im Druckkopf (101) angeordnet sind, senkrecht auf der Transportebene steht.

3. Direktdruckmaschine nach Anspruch 1 oder 2, wobei der Druckkopf (101) eine Normal-Auflösung von 1200dpi aufweist.

4. Direktdruckmaschine nach Anspruch 1 oder 2, wobei die Druckmaschine zwei in Transportrichtung der Behälter nacheinander angeordnete Druckköpfe (201, 202) umfasst, die senkrecht zur Transportebene zueinander versetzt sind und jeweils eine Normal-Auflösung von 600dpi aufweisen, wobei beide Druckköpfe wenigstens zwei Düsenreihen umfassen und so ausgerichtet sind, dass die Düsenreihen mit der Ebene senkrecht zur Transportrichtung der Behälter einen Winkel größer als 0° einschließen.

5. Direktdruckmaschine nach Anspruch 4, wobei die Druckköpfe (201, 202) um eine Strecke h zueinander versetzt sind, die dem halben Abstand zweier benachbarten Düsen einer Düsenreihe in Richtung der Flächennormalen der Transportebene entspricht.

6. Direktdruckmaschine nach einem der Ansprüche 1 bis 5, wobei der oder die Druckköpfe zum Ausbringen von Tintentropfen mit einem Durchmesser von 10 bis 50µm ausgebildet sind.

7. Direktdruckmaschine nach Anspruch 4 oder 5, wobei einer der Druckköpfe (201, 202) zum Ausbringen von Tintentropfen mit einem kleineren Durchmesser als der andere Druckkopf ausgebildet ist.

8. Direktdruckmaschine zum Aufbringen einer Druckschicht auf Behältern (130), wie Flaschen in der getränkeverarbeitenden Industrie, mit zwei in Transportrichtung der Behälter nacheinander angeordneten Druckköpfen (301, 302) mit jeweils wenigstens zwei Düsenreihen, wobei die Druckköpfe senkrecht zur Transportebene um eine Strecke h zueinander versetzt angeordnet sind, die kleiner ist, als der Abstand zweier benachbarter Düsen in einer Düsenreihe, wobei jedem Druckkopf (301, 302) eine Verstelleinrichtung zugeordnet ist, die ausgebildet ist, die relative Lage des Druckkopfes zur Transportebene zu verändern.

9. Direktdruckmaschine nach Anspruch 8, wobei die Strecke h gleich der Hälfte des Abstandes zweier benachbarter Düsen in einer Düsenreihe ist.

10. Direktdruckmaschine nach Anspruch 8 oder 9, wobei einer der Druckköpfe (301, 302) zum Ausbringen von Tintentropfen mit einem kleineren Durchmesser als der andere Druckkopf ausgebildet ist.

11. Direktdruckmaschine nach einem der Ansprüche 8 bis 10, wobei die Druckköpfe (301, 302) eine Normal-Auflösung von 720dpi und/oder wenigstens vier Düsenreihen aufweisen.

12. Direktdruckverfahren zum Aufbringen einer Druckschicht auf einen Behälter (130), wie einer Flasche in der getränkeverarbeitenden Industrie, wobei die Behälter in einer Direktdruckmaschine gemäß einem der Ansprüche 1 bis 11 entlang einer, eine Transportebene definierenden Transportstrecke (131) transportiert werden und während des Transports mit der Druckschicht ausgestattet werden, wobei die Behälter während des Transports eine Bewegung entlang einer Transportrichtung in der Transporteinrichtung während des Druckvorgangs erfahren oder die Behälter relativ zu den Druckköpfen während des Druckvorgangs stillstehen oder die Behälter eine Rotation erfahren.

13. Direktdruckverfahren nach Anspruch 12, wobei die auf den Behälter aufgebrachten Tintentropfen bei Normaltemperatur und Normaldruck ein Volumen von 3-30pl und/oder einen Durchmesser von 10 bis 50µm und/oder einen Abstand der Mittelpunkte nach Aufbringen auf den Behälter von 15 bis 20µm, bevorzugt 17,5µm aufweisen.

14. Direktdruckverfahren nach 12 oder 13, wobei der die Ausrichtung der Druckköpfe (101, 201, 202, 301, 302) zur Transportebene mittels einer Verstelleinrichtung auf einen vorgegebenen Wert eingestellt wird.

## Claims

1. Direct printing machine for applying a print layer on containers (130) in the beverage processing industry, with at least one printing head (101), which comprises at least two nozzle rows (111, 112) for applying ink drops on a surface of a container, wherein the printing head is aligned such that the nozzle rows enclose an angle larger than 0° with a plane (133) perpendicular to a transport direction (132) of the containers, wherein each printing head (301, 302) is associated with an adjustment device, which is configured to change the relative position of the printing head to the transport plane.

2. Direct printing machine according to claim 1, wherein a plane, in which the nozzle rows (111, 112) are arranged in the printing head (101), is perpendicular to the transport plane.

3. Direct printing machine according to claim 1 or 2, wherein the printing head (101) exhibits a normal resolution of 1200dpi.

4. Direct printing machine according to claim 1 or 2, wherein the printing machine comprises two printing heads (201, 202) that are arranged subsequently in transport direction of the containers, which are perpendicularly displaced to each other with respect to the transport plane and each exhibit a normal resolution of 600dpi, wherein both printing heads comprise at least two nozzle rows and are arranged such that the nozzle rows enclose an angle larger than 0° with the plane that is perpendicular to the transport direction of the containers.

5. Direct printing machine according to claim 4, wherein the printing heads (201, 202) are displaced by a distance h with respect to each other, which corresponds to half the distance of two neighboring nozzles of a nozzle row in direction of the surface normal of the transport plane.

6. Direct printing machine according to one of claims 1 to 5, wherein the printing head or the printing heads are configured for applying ink drops with a diameter of 10 to 50µm.

7. Direct printing machine according to claim 4 or 5, wherein one of the printing heads (201, 202) is configured for applying ink drops with a smaller diameter than the other printing head.

8. Direct printing machine for applying a print layer on containers (130), such as bottles in the beverage processing industry, with two printing heads (301, 302) that are arranged subsequently in transport direction of the containers, each having at least two nozzle rows, wherein the printing heads are displaced perpendicular to the transport plane by a distance h with respect to each other, which is smaller than the distance between two neighboring nozzles of a nozzle row, wherein each printing head (301, 302) is associated with an adjustment device that is configured to change the relative position of the printing head with respect to the transport plane.

9. Direct printing machine according to claim 8, wherein the distance h is equal to half the distance between two neighboring nozzles of a nozzle row.

10. Direct printing machine according to claim 8 or 9, wherein one of the printing heads (301, 302) is configured for applying ink drops with a smaller diameter than the other printing head.

11. Direct printing machine according to one of claims 8 to 10, wherein the printing heads (301, 302) exhibit a normal resolution of 720dpi and/or at least four nozzle rows.

12. Direct printing method for applying a print layer on a container (130), such as a bottle in the beverage processing industry, wherein the containers are transported along a transport track (131), which defines a transport plane, and are provided with the print layer during the transport, wherein the containers undergo a movement along a transport direction during the transport in the transport device during the printing process or the containers stand still during the printing process with respect to the printing heads or the containers undergo a rotation.

13. Direct printing method according to claim 12, wherein the ink drops applied to the container exhibit a volume of 3-30pl and/or a diameter of 10 to 50µm and/or a distance of the middle points after application to the container of 15 to 20µm, preferred 17.5 µm, at normal temperature and normal pressure.

14. Direct printing method according to 12 or 13, wherein the orientation of the printing heads (101, 201, 202, 301, 302) with respect to the transport plane is set by means of an adjustment device to a preset value.

## Revendications

1. Machine d'impression directe permettant d'appliquer une couche d'impression sur des récipients (130) dans l'industrie du traitement des boissons, avec au moins une tête d'impression (101) comprenant au moins deux rangées de buses (111, 112) permettant d'appliquer des gouttes d'encre sur une surface d'un récipient, dans laquelle
la tête d'impression est orientée de telle sorte que les rangées de buses forment un angle supérieur à 0° par rapport à un plan (133) perpendiculaire à la direction de transport (132) des récipients, dans laquelle un dispositif de réglage conçu pour modifier la position relative de la tête d'impression par rapport au plan de transport est associé à chaque tête d'impression (301, 302).

2. Machine d'impression directe selon la revendication 1, dans laquelle le plan dans lequel les rangées de buses (111, 112) sont agencées dans la tête d'impression (101) est perpendiculaire au plan de transport.

3. Machine d'impression directe selon la revendication 1 ou 2, dans laquelle la tête d'impression (101) présente une résolution normale de 1200 dpi.

4. Machine d'impression directe selon la revendication 1 ou 2, dans laquelle la machine d'impression comprend deux têtes d'impression (201, 202) agencées l'une à la suite de l'autre dans la direction de transport des récipients, décalées l'une par rapport à l'autre perpendiculairement au plan de transport et présentant respectivement une résolution normale de 600 dpi, dans laquelle les deux têtes d'impression comprennent au moins deux rangées de buses et sont orientées de sorte que les rangées de buses forment un angle supérieur à 0° par rapport au plan perpendiculaire à la direction de transport des récipients.

5. Machine d'impression directe selon la revendication 4, dans laquelle les têtes d'impression (201, 202) sont décalées l'une par rapport à l'autre d'une distance h correspondant à la moitié de la distance entre deux buses voisines d'une rangée de buses dans la direction de la normale à la surface du plan de transport.

6. Machine d'impression directe selon l'une quelconque des revendications 1 à 5, dans laquelle la ou les têtes d'impression est/sont conçue(s) pour appliquer des gouttes d'encre présentant un diamètre compris entre 10 et 50 µm.

7. Machine d'impression directe selon la revendication 4 ou 5, dans laquelle une des têtes d'impression (201, 202) est conçue pour appliquer des gouttes d'encre présentant un diamètre inférieur à celles de l'autre tête d'impression.

8. Machine d'impression directe permettant d'appliquer une couche d'impression sur des récipients (130), tels que des bouteilles dans l'industrie du traitement des boissons, avec deux têtes d'impression (301, 302) agencées l'une à la suite de l'autre dans la direction de transport des récipients et comprenant respectivement au moins deux rangées de buses, dans laquelle les têtes d'impression sont agencées perpendiculairement au plan de transport de manière décalée l'une par rapport à l'autre d'une distance h inférieure à la distance entre deux buses adjacentes dans une rangée de buses, dans laquelle un dispositif de réglage conçu pour modifier la position relative de la tête d'impression par rapport au plan de transport est associé à chaque tête d'impression (301, 302).

9. Machine d'impression directe selon la revendication 8, dans laquelle la distance h est égale à la moitié de la distance entre deux buses voisines dans une rangée de buses.

10. Machine d'impression directe selon la revendication 8 ou 9, dans laquelle une des têtes d'impression (301, 302) est conçue pour appliquer des gouttes d'encre présentant un diamètre inférieur à celles de l'autre tête d'impression.

11. Machine d'impression directe selon l'une quelconque des revendications 8 à 10, dans laquelle les têtes d'impression (301, 302) présentent une résolution normale de 720 dpi et/ou au moins quatre rangées de buses.

12. Procédé d'impression directe permettant d'appliquer une couche d'impression sur un récipient (130), tel qu'une bouteille dans l'industrie du traitement des boissons,
dans lequel
les récipients sont transportés dans une machine d'impression directe selon l'une quelconque des revendications 1 à 11 le long d'une voie de transport (131) définissant un plan de transport et sont revêtus de la couche d'impression pendant le transport, dans lequel les récipients sont déplacés pendant le transport le long d'une direction de transport dans le dispositif de transport pendant l'opération d'impression ou les récipients sont immobiles par rapport aux têtes d'impression pendant l'opération d'impression ou les récipients sont soumis à une rotation.

13. Procédé d'impression directe selon la revendication 12, dans lequel les gouttes d'encre appliquées sur le récipient à température normale et pression normale présentent un volume compris entre 3 et 30 pl et/ou un diamètre compris entre 10 et 50 µm et/ou une distance entre les points centraux, après application sur le récipient, comprise entre 15 et 20 µm, de manière préférée égale à 17,5 µm.

14. Procédé d'impression directe selon la revendication 12 ou 13, dans lequel l'orientation des têtes d'impression (101, 201, 202, 301, 302) par rapport au plan de transport est ajustée à une valeur prédéfinie au moyen d'un dispositif de réglage.
